# EUROPÄISCHE PATENTSCHRIFT

(11) **EP 3 269 676 B1**
(45) Veröffentlichungstag und Bekanntmachung des Hinweises auf die Patenterteilung: **26.04.2023**
(21) Anmeldenummer: 17001180.3
(22) Anmeldetag: 07.07.2017
(51) Int. Cl.: B66C 1/10, B66C 1/42, B66C 13/22, F03D 13/20

(54) **HALTEVORRICHTUNG FÜR LASTEN**
LOAD HOLDING DEVICE
DISPOSITIF DE RETENUE POUR CHARGES

(30) Priorität: 08.07.2016 DE 102016008261
(43) Veröffentlichungstag der Anmeldung: 17.01.2018
(73) Patentinhaber: SpanSet Axzion GmbH, 40764 Langenfeld (DE)
(72) Erfinder: Franke, Sören, 42781 Haan (DE)
(74) Vertreter: Kietzmann, Manfred

(56) Entgegenhaltungen:
- EP-A1- 2 402 278
- EP-A1- 2 661 408
- EP-A2- 2 226 496
- EP-A2- 2 837 741
- EP-B1- 2 226 496
- EP-B1- 2 402 278
- EP-B1- 2 661 408
- EP-B1- 2 837 741

## Beschreibung

Die Erfindung bezieht sich auf eine Haltevorrichtung für Lasten mit einem Flansch, wobei die Haltevorrichtung mindestens eine unter dem Flansch an einer Unterseite des Flansches anordenbare Auflagefläche aufweist.

Derartige Vorrichtungen sind seit mehreren Jahren bekannt, so aus der DE 10 2011 011 603 A1, der EP 2 402 278 A1 und der EP 2 661 408 B1. EP 2 837 741 A2 offenbart eine Haltevorrichtung gemäß dem Oberbegriff des Anspruchs 1.

Im Zusammenhang mit dem Einsatz der bekannten Haltevorrichtungen hat sich herausgestellt, dass es bei immer größer werdenden Lasten zu einer starken Beanspruchung der Last im Bereich des Anschlusses des Flansches an die Wand, so die Mantelfläche, kommt. Werden beispielsweise röhrenförmige lang gestreckte Lasten, die zumindest an einer Stirnseite einen Flansch aufweisen, transportiert, kann es im Zusammenhang mit dem Transportvorgang zu Deformationen in dem vorbeschriebenen Bereich kommen.

Zu beachten ist dabei, dass derartige röhrenförmige lang gestreckte Lasten in der Regel waagerecht am Boden gelagert werden. Wird eine bekannte Vorrichtung an einem Flansch angeschlagen, so kommt es schon beim Aufrichten der Röhren in eine senkrechte Lage zu erheblichen Beanspruchungen des vorbeschriebenen Bereichs des Flansches / Mantelfläche. Bei einem Transport, insbesondere dann, wenn die Last zu schwingen beginnt, kommt es vermehrt zu Deformationen im Bereich des Flansches / Mantelfläche. So wird der Flansch in dem Bereich, an dem er an der Mantelfläche angeordnet ist, aufgebogen. Dies hatte man in der Vergangenheit dadurch zu verhindern versucht, dass über einen Hebelmechanismus wirkende Klemmmittel eingesetzt werden, welche auf den Flansch oberhalb seiner Auflagefläche auf eine Haltevorrichtung einwirken, EP 2 661 408 B1.

Der Nachteil dieser Lösung besteht darin, dass die Vorrichtung nur bei senkrechter Lage ihre Wirkung entfaltet und nicht bei einem Aufrichten einer entsprechenden Last. Darüber hinaus besteht die Gefahr, dass bei dynamischen Bewegungen der Last die bekannte Vorrichtung nicht ihre volle Wirkung entfaltet. Darüber hinaus sind je nach Art der zu transportierenden Lasten, so je nach Art der Dicke der Wand der Last unterschiedliche Hebelvorrichtungen einzusetzen, weil sich das Hebelverhältnis ändert. So variiert der in der EP 2 661 408 B1 in Fig. 2 dargestellte Wert y, wenn beispielsweise die Wanddicke der Last zu- oder abnimmt. Ändert sich jedoch dieses Verhältnis, so wird der Flansch entweder mit zu wenig oder zu viel Kraft durch das Klemmmittel beaufschlagt.

Aufgabe der Erfindung ist es daher, eine Haltevorrichtung für einen Transport entsprechender Lasten mit einem Flansch, so beispielsweise röhrenförmige Pfähle, bereitzustellen, bei der ein Aufbiegen eines Flansches einer zu transportierenden Last vermindert wird.

Diese Aufgabe wird erfindungsgemäß durch die Merkmale des Hauptanspruchs 1 und des Nebenanspruchs 9 gelöst, wobei die Unteransprüche weitere erfindungsgemäße Ausgestaltungsvarianten dieser Lösungen beinhalten.

Danach weist die Haltevorrichtung für eine Last, einen an mindestens einem Ende angeordneten Flansch, der in Regel - aber nicht erfindungsnotwendig - umlaufend ausgestaltet ist, folgende Merkmale auf.

Die Haltevorrichtung ist in bekannter Weise an ein kranartiges Hebezeug anordenbar und weist mindestens zwei, vorzugsweise drei, an einer Unterseite des Flansches, last- bzw. rohrinnenseitig, in einem gleichen Winkel zueinander den Flansch umlaufend und somit an die Last anordenbare und arretierbare Auflageflächen auf, wobei an der Haltevorrichtung mindestens ein Niederhalter, korrespondierend je Auflagefläche, vorgesehen ist und durch den jeweiligen Niederhalter eine Oberseite des Flansches und/oder ein an den Flansch sich anschließender Mantelbereich mit einer von einem Transportvorgang, so einem Heben, unabhängigen Kraft beaufschlagbar ist.

Die durch den jeweiligen Niederhalter unabhängig vom Transportvorgang ausübbare Kraft ist mittels eines Aktuators gewährbar, so beispielsweise mittels einer hydraulischen Vorrichtung oder mittels eines Elektro- oder Verbrennungsmotors.

Die durch den jeweiligen Niederhalter beaufschlagbare Kraft weist maximal den Betrag auf, welche als statische oder dynamische Zugkraft in entgegengesetzter Richtung wirkend an der mindestens einen Auflagefläche an der Unterseite des Flansches anliegt, wenn die Last an der Haltevorrichtung hängt oder hängend schwingt, wobei die Last im Wesentlichen frei hängt.

Es kann ferner vorgesehen werden, dass ein von dem Transportvorgang unabhängiger Formschluss zwischen Haltevorrichtung und Flansch herstellbar ist, wobei im Rahmen der Erfindung durch den jeweiligen Niederhalter die Oberseite des Flansches mit einer vom Transportvorgang unabhängigen Kraft beaufschlagbar ist.

Es kann des Weiteren ergänzend vorgesehen sein, die vorgenannten Varianten jeweils einzeln oder in Kombination anzuwenden, so auch gemischt an einer Haltevorrichtung. So kann es beispielsweise vorteilhaft sein, dass an einer, bei waagerechter Lage der Last, der Erdoberfläche zugewandten Auflagefläche durch den Niederhalter ein von dem Transportvorgang unabhängiger Formschluss zwischen Haltevorrichtung und Flansch herstellbar ist, was vorteilhaft bei einem Aufrichten der Last in eine senkrechte Lage sein kann. Zusätzlich ist sodann - wie an weiteren Auflageflächen ausschließlich vorgesehen - durch den dazu korrespondierenden Niederhalter die Oberseite des Flansches mit einer vom Transportvorgang unabhängigen Kraft beaufschlagbar.

Eine vom Transportvorgang unabhängige Kraft ist dabei nicht eine solche, die, wie beispielsweise aus der EP 2 661 408 B1 folgend, durch die Lage und das Eigengewicht der Last erzeugt wird, so wie bei einem Hängen der Last am Haken und die somit vertikal wirkenden Zugkräfte.

Unter Last im Sinne der Erfindung sind im Wesentlichen solche Lasten zu verstehen, die beispielsweise als Gründungspfähle oder konstruktive Elemente einer Windkraftanlage dienen. Es kommen aber auch andere Lasten mit einem hohen Gewicht in Betracht, das in der Regel mehr als 1 Tonne beträgt.

Der jeweilige Niederhalter - mindestens ein Niederhalter je Auflagefläche - wird dabei unabhängig vom Hebevorgang so weit an die Oberseite des Flansches und/oder an den sich an den Flansch anschließenden Mantelbereich geführt, bis er am Flansch oder an dem den Flansch sich anschließenden Mantelbereich anliegt und auf diesen einwirkt. Die Folge ist, dass der Flansch sich nicht oder vermindert aufbiegt, wenn Kraft auf die Oberseite des Flansches wirkt, also, wenn die Last hängt oder sogar wenn die Last aus einer horizontalen in eine waagerechte Position gebracht wird. Eine Kraftbeaufschlagung des Mantelbereichs, insbesondere des äußeren Mantelbereichs, ist beim Anheben aus der horizontalen Liegeposition in eine waagerechte Position von besonderem Vorteil, weil sich so die Haltevorrichtung noch besser arretieren lässt und so auch ein Einwirken entgegen der auf die Mantelfläche wirkenden Zugkräfte möglich ist.

Ferner besteht die Möglichkeit, dass die durch den jeweiligen Niederhalter beaufschlagbare notwendige Kraft mittels einer geeigneten Messvorrichtung ermittelbar ist und sodann die durch die Niederhalter beaufschlagbare Kraft dem Betrag angepasst ist, welcher als dynamische Zugkraft in entgegengesetzter Richtung wirkend an der mindestens einen Auflagefläche an der Unterseite des Flansches anliegt, wenn die Last an der Haltevorrichtung hängend schwingt.

Insbesondere ist durch die Messvorrichtung ein Schwingen der Last ermittelbar. Ist die Messvorrichtung mit einer Steuerung des jeweiligen Niederhalters gekoppelt, ist dadurch die durch den jeweiligen Niederhalter ausübbare Kraft an die dynamische Zugkraft der Last anpassbar.

Der jeweilige Niederhalter ist derart an der Haltevorrichtung angeordnet, dass ein definierter Abstand zwischen einer Auflage des Flansches auf der Auflagefläche der Haltevorrichtung und einer Wirkfläche der oberhalb des Flansches durch den jeweiligen Niederhalter beaufschlagbaren Kraft besteht. Dabei ist der definierte Abstand vorzugsweise so bestimmt, dass er zur Erzeugung eines Hebels zugunsten der durch den jeweiligen Niederhalter zu beaufschlagenden Kraft führt. Zur Verhinderung des Aufbiegens des Flansches ist aufgrund des durch den definierten Abstand geschaffenen Hebels eine geringe Kraftbeaufschlagung der Oberseite des Flansches der Last notwendig.

Dabei sind der jeweilige Niederhalter radial und/oder die Auflageflächen der Haltevorrichtung verschiebbar.

Der jeweilige Niederhalter ist auf der Haltevorrichtung vorzugsweise derart verschiebbar, dass sein Abstand von der Auflagefläche und damit gleichsam von einem äußeren Mantelbereich, so der Außenseite einer Wand der Last, in Richtung zu einer Innenkante des Flansches veränderbar ist und zwar je nach Bedarf. Dadurch ist ein Hebelverhältnis, dass durch einen Abstand x, welcher sich von einer Mittellinie des Niederhalters und einer Mittellinie der Auflagefläche erstreckt, und einem Abstand y, welcher sich von der Mittellinie der Auflagefläche und einer Mittellinie der Wand der Last erstreckt, veränderbar.

Die gedachten Mittellinien bilden den Mittelpunkt beziehungsweise das Zentrum der durch die Vorrichtung gebildeten hebelwirkenden Kräfte und dienen der einfacheren Veranschaulichung der Wirkungsweise der Vorrichtung und des Verfahrens.

So kann bei einer unterschiedlichen Wanddicke oder Form der Last das Hebelverhältnis angepasst werden. Ferner dient dies zur verbesserten Anordnung der Haltevorrichtung an der Last.

Vergrößert sich nämlich der Abstand y, beispielsweise bei unterschiedlichen Mantelwanddicken der Last, so ist gleichsam der Abstand x zu vergrößern, um ein gewähltes Hebelverhältnis beizubehalten und nicht eine Kraftbeaufschlagung des Niederhalters erhöhen zu müssen. Ferner kann auch das Hebelverhältnis so geändert werden, dass der Abstand y um einen vordefinierten Wert größer ist, als der Abstand x, sodass die mittels des Niederhalters zu beaufschlagende Kraft geringer wird, um ein Aufbiegen des Flansches zu verhindern. Die Haltevorrichtung ist so auch variabler einsetzbar.

In weiterer Ausgestaltung der Erfindung weist der jeweilige Niederhalter einen Stempel mit einer Stempelfläche auf. Der Stempel ist auf der Oberseite des Flansches und/oder an dem sich dem Flansch anschließenden Mantelbereich der Last mit einer Kraft beaufschlagbar. Die Stempelfläche ist auf der Oberseite des Flansches und/oder an dem sich dem Flansch anschließenden Mantelbereich anordenbar und kann somit in Abhängigkeit der Ausgestaltung des Flansches, so seiner Form, ausgeführt und angepasst werden. Im Rahmen einer möglichen Ausgestaltung kann der Stempel des jeweiligen Niederhalters gleichsam teilweise die Oberseite des Flansches und teilweise den sich an den Flansch anschließenden äußeren Mantelbereich abdecken, was bei einem Transport der Last von einer horizontalen in eine vertikale Position von Vorteil sein kann.

Des Weiteren kann vorgesehen werden, dass der Flansch durch den jeweiligen mindestens einen Niederhalter formschlüssig umschließbar ist und dabei die Auflagefläche der Haltevorrichtung die Unterseite des Flansches formschlüssig aufnehmen kann. Durch einen Formschluss wird eine wesentlich größere Fläche geschaffen, an welcher die sonst nur am Flansch wirkenden Kräfte anliegen.

In weiterer Ausbildung kann dabei der jeweilige Niederhalter die Oberseite des Flansches und einen sich an den Flansch anschließenden äußeren Mantelbereich der Last flächenhaft umschließen, wenn dieser in Funktion ist. Die Auflagefläche der Halterung kann dabei an der Unterseite des Flansches und einen an den Flansch sich anschließenden inneren Mantelbereich der Last flächenhaft anliegen.

In weiterer Ausgestaltung der Erfindung wird eine Befestigungsanordnung bestehend aus einer vorbeschriebenen Haltevorrichtung für Lasten mit einem Flansch und einer Last mit einem Flansch beansprucht.

Dabei kann vorgesehen sein, dass eine Oberseite des Flansches oder ein an den Flansch sich anschließenden Mantelbereich mit einer von einem Transportvorgang, so beispielsweise einem Heben, unabhängigen Kraft beaufschlagt ist oder ein von einem Transportvorgang, so einem Heben, unabhängiger Formschluss zwischen Haltevorrichtung und Flansch hergestellt ist, wobei im Rahmen der technischen Lehre auch eine Kombination der drei Alternativen gelegen ist.

Unter Heben ist eine Lageveränderung von einer waage- in eine senkrechte Lage zu verstehen, wie auch ein Transport in senkrechter Lage. Gleichsam sind auch alle anderen Transportlagen mit umfasst.

Gerade durch die Unabhängigkeit der Kraftbeaufschlagung des Flansches von einem Transportvorgang, so einem Heben, hebt sich die Befestigungsanordnung nachhaltig von den bekannten Vorrichtungen ab, welche nur dann Wirkung entfalten, wenn die Last senkrecht hängt.

Im Rahmen des Verfahrens kann weiterhin vorgesehen sein, dass die durch den mindestens einen Niederhalter beaufschlagte Kraft den Betrag annimmt, welcher als Zugkraft in entgegengesetzter Richtung wirkend an der mindestens einen Auflagefläche an der Unterseite des Flansches anliegt, wenn die Last an der Haltevorrichtung frei hängt.

Gleichsam kann vorgesehen sein, dass sich die durch den mindestens einen Niederhalter beaufschlagte Kraft dem Betrag anpasst, welcher als dynamische Zugkraft in entgegengesetzter Richtung wirkend an der mindestens einen Auflagefläche an der Unterseite des Flansches anliegt, wenn die Last an der Haltevorrichtung hängend schwingt.

Dies gewährt eine Anpassung der mittels des Niederhalters wirkenden Kräfte je nach Beanspruchung und vermindert somit die Gefahr einer Beschädigung des Flansches durch Aufbiegen.

Durch die erfindungsgemäße Lösung wird eine Haltevorrichtung bereitgestellt, bei der die Gefahr eines Aufbiegens eines Flansches einer zu transportierenden Last in Bezug auf den Stand der Technik weitergehend vermindert beziehungsweise optimiert wird. In einer bevorzugten Ausgestaltung ist zudem eine Anpassung an unterschiedliche Lasten möglich, so an unterschiedliche Wanddicken von Rohren, indem der Niederhalter verschiebbar ist. Daneben besteht ein verbesserter Schutz des Flansches bei einem Aufrichten der Last aus einer horizontalen in die senkrechte Lage.

Die Erfindung wird nachfolgend anhand eines Ausführungsbeispiels unter Bezugnahme auf die Figuren weiter erläutert. Dabei ergeben sich weitere Vorteile, Merkmale und Ausgestaltungen der Erfindung.

Es zeigen:
**Fig. 1** eine erfindungsgemäße Haltevorrichtung mit drei Auflageflächen in Schrägperspektive mit angeordneter Last,
**Fig. 2** eine erfindungsgemäße Haltevorrichtung mit drei Auflageflächen in Draufsicht mit angeordneter Last,
**Fig. 3** eine Teildarstellung einer Haltevorrichtung mit angeordneter Last.

Im Ausführungsbeispiel ist eine Haltevorrichtung **1** für eine röhrenförmige, lang gestreckte Last **2**, so großformatige Rohre für den Einsatz als Gründungspfähle bei Offshore-Windkraftanlagen beschrieben, die einen an einem Ende angeordneten umlaufenden Flansch besitzen. Die Haltevorrichtung **1** ist im Ausführungsbeispiel dreiarmig in bekannter Weise aufgebaut und ist an ein kranartiges Hebezeug gleichsam in bekannter Weise über biegesteife oder biegeschlaffe Lastmittel anordenbar und weist im Ausführungsbeispiel drei, an einer Unterseite **4** des Flansches **3**, rohrinnenseitig, in einem gleichen Winkel zueinander den Flansch **3** umlaufend und somit an die Last anordenbare und arretierbare Krallen **11** mit Auflageflächen **6** auf, wobei die Krallen **11** an freien Enden der drei Arme verschiebbar angeordnet sind. Dies ist im Ausführungsbeispiel jedoch nur schematisch dargestellt.

Im Ausführungsbeispiel liegen die jeweiligen Auflageflächen **6** der Haltevorrichtung **1** an der Unterseite **4** des Flansches **3** im Bereich der Wandung der Last **2** an. Auf den Auflageflächen **6** liegt der Flansch **3** auf. Oberhalb des Flansches **3** sind an der Haltevorrichtung **1** an jeder Kralle **11** zwei Niederhalter **7**, korrespondierend je Auflagefläche **6**, vorgesehen. Der jeweilige Niederhalter **7** ist in einem definierten Abstand zur jeweiligen Auflagefläche **6** in Richtung einer Innenkante **12** des Flansches **3** angeordnet. Durch den jeweiligen Niederhalter **7** ist die Oberseite **5** des Flansches **3** mit einer von einem Transportvorgang unabhängigen Kraft beaufschlagbar, **Fig. 1** und **Fig. 2****.** Die Kraftbeaufschlagung wird durch einen Aktuator, im Ausführungsbeispiel eine Hydrauliksteuerung, sichergestellt. Die jeweiligen Niederhalter **7** weisen einen Stempel **8** mit einer Stempelfläche **9** auf. Der Stempel **8** kann auf der Oberseite **5** des Flansches **3** der Last **2** mit einer Kraft beaufschlagt werden, wenn die Last **2** transportiert wird. Der jeweilige Niederhalter **7** ist auf der Haltevorrichtung **1,** im Ausführungsbeispiel auf der Kralle **11** radial verschiebbar, sodass sein Abstand von der Auflagefläche **6** und damit gleichsam von dem äußeren Mantelbereich **10,** so der Außenseite der Wand der Last **2,** in Richtung der Innenkante **12** des Flansches **3** veränderbar ist, je nach Bedarf, wie aus der **Fig. 3** hervorgeht. Dadurch ist ein Hebelverhältnis, dass durch einen Abstand x, welcher sich von einer Mittellinie des Niederhalters **7** und einer Mittellinie der Auflagefläche **6** erstreckt, und einem Abstand y, welcher sich von der Mittellinie der Auflagefläche **6** und einer Mittellinie der Wand der Last **2** erstreckt, veränderbar. Dadurch kann bei der Anordnung der Haltevorrichtung **1** an die Last **2** bereits eine Anpassung der mittels des Niederhalters **7** zu beaufschlagende Kraft vorgenommen werden.

Ferner kann des Weiteren nach Anordnung der Haltevorrichtung **1** die mittels des Niederhalters **7** einwirkbare Kraft an die Umgebungsbedingungen, so ein Schwingen oder an die Last **2** angepasst werden. Die so bereitgestellte Vorrichtung weist die bereits erwähnten vorteilhaften Merkmale gegenüber dem Stand der Technik auf und gewährt nicht zuletzt eine größere Sicherheit vor Deformationen des Flansches.

### Bezugszeichenliste:

- 1.: Haltevorrichtung
- 2.: Last
- 3.: Flansch
- 4.: Unterseite des Flansches
- 5.: Oberseite des Flansches
- 6.: Auflagefläche
- 7.: Niederhalter
- 8.: Stempel
- 9.: Stempelfläche
- 10.: äußerer Mantelbereich
- 11.: Krallen
- 12.: Innenkante des Flansches

## Patentansprüche

1. Haltevorrichtung (1) für eine Last (2) mit einem an mindestens einem Ende angeordneten Flansch (3), wobei die Haltevorrichtung (1) an ein kranartiges Hebezeug anordenbar ist und mindestens zwei an einer Unterseite (4) des Flansches (3) in einem gleichen Winkel zueinander den Flansch (3) umlaufend anordenbare und arretierbare Auflageflächen (6) aufweist, wobei an der Haltevorrichtung (1) mindestens ein Niederhalter (7), korrespondierend je Auflagefläche (6), vorgesehen ist und durch den jeweiligen Niederhalter (7) eine Oberseite (5) des Flansches (3) und/oder ein an den Flansch (3) sich anschließender Mantelbereich mit einer von einem Transportvorgang unabhängigen Kraft beaufschlagbar ist,
und **dadurch gekennzeichnet, dass**
die durch den jeweiligen Niederhalter (7) ausübbare Kraft mittels eines Aktuators gewährbar ist sowie, dass die durch
den jeweiligen Niederhalter (7) beaufschlagbare Kraft maximal den Betrag aufweist, welcher als dynamische oder statische Zugkraft in entgegengesetzter Richtung wirkend an der mindestens einen Auflagefläche (6) an der Unterseite (4) des Flansches (3) anliegt, wenn die Last (2) an der Haltevorrichtung (1) hängt oder hängend schwingt.

2. Haltevorrichtung (1) nach Anspruch 1, wobei der jeweilige Niederhalter (7) derart an der Haltevorrichtung (1) angeordnet ist, dass ein definierter Abstand zwischen einer Auflage des Flansches (3) auf der Auflagefläche (6) der Haltevorrichtung (1) und einer Wirkfläche der oberhalb des Flansches (3) durch den jeweiligen Niederhalter (7) beaufschlagbaren Kraft besteht.

3. Haltevorrichtung (1) nach Anspruch 1 oder 2, wobei der jeweilige Niederhalter (7) radial und/oder die Auflageflächen (6) der Haltevorrichtung (1) verschiebbar sind.

4. Haltevorrichtung (1) nach einem der vorherigen Ansprüche, wobei der jeweilige Niederhalter (7) auf der Haltevorrichtung (1) derart verschiebbar ist, sodass sein Abstand von der Auflagefläche (6) in Richtung zu einer Innenkante (12) des Flansches (3) veränderbar ist.

5. Haltevorrichtung (1) nach einem der vorherigen Ansprüche, wobei der jeweilige Niederhalter (7) einen Stempel (8) mit einer Stempelfläche (9) aufweist und der Stempel (8) auf der Oberseite des Flansches (3) und/oder an dem sich dem Flansch anschließenden Mantelbereich der Last (2) mit einer Kraft beaufschlagbar ist und die Stempelfläche (9) an der Oberseite des Flansches (3) und/oder an dem sich dem Flansch (3) anschließenden Mantelbereich anordenbar ist.

6. Haltevorrichtung (1) nach einem der vorherigen Ansprüche, wobei der Flansch (3) durch den jeweiligen Niederhalter (7) formschlüssig umschließbar ist und die Auflagefläche (6) der Haltevorrichtung (1) die Unterseite (4) des Flansches (3) formschlüssig aufnehmen kann.

7. Haltevorrichtung (1) nach einem der vorherigen Ansprüche, wobei der jeweilige Niederhalter (7) eine Oberseite (5) des Flansches (3) und einen sich an den Flansch (3) anschließenden äußeren Mantelbereich (10) der Last (2) flächenhaft umschließen kann und die Auflagefläche (6) der Halterung an die Unterseite (4) des Flansches (3) und einen an den Flansch (3) sich anschließenden inneren Mantelbereich der Last (2) flächenhaft anliegen kann.

8. Haltevorrichtung (1) nach einem der vorherigen Ansprüche, wobei die Haltevorrichtung (1) eine Messvorrichtung aufweist, durch welche ein Schwingen der Last (2) ermittelbar ist, die Messvorrichtung mit einer Steuerung des Niederhalters (7) gekoppelt ist und dadurch die durch den jeweiligen Niederhalter (7) ausübbare Kraft an die dynamische Zugkraft der Last (2) anpassbar ist.

9. Befestigungsanordnung aus einer Haltevorrichtung (1) für Lasten (2) mit einem Flansch (3) nach einem der vorherigen Ansprüche mit einer Last (2) mit einem Flansch (3) .

## Claims

1. A holding device (1) for a load (2) with a flange (3) arranged at at least one end, wherein the holding device (1) can be arranged at a crane-like hoist and has at least two resting surfaces (6) arrangeable and stoppable at a lower side (4) of the flange (3) and encircling the flange (3) at equal angles to one another, wherein at least one hold-down means (7) corresponding to each resting surface (6) is provided at the holding device (1) and, by the respective hold-down means (7), a force independent of a transportation process can be applied to an upper side (5) of the flange (3) and/or a casing region contiguous with the flange (3), and **characterized in that** the force that can be applied by the respective hold-down means (7) can be provided by means of an actuator and **in that** the force that can be applied by the respective hold-down means (7) has at most the amount which is applied to the at least one resting surface (6) at the lower side (4) of the flange (3) as a dynamic or static tensile force in the opposite direction when the load (2) hangs or swings while suspended from the holding device (1).

2. The holding device (1) according to Claim 1, wherein the respective hold-down means (7) is arranged at the holding device (1) such that a defined distance exists between a resting area of the flange (3) on the resting surface (6) of the holding device (1) and an active area of the force that can be applied above the flange (3) by the respective hold-down means (7).

3. The holding device (1) according to Claim 1 or 2, wherein the respective hold-down means (7) is radially displaceable and/or the resting surfaces (6) of the holding device (1) are displaceable.

4. The holding device (1) according to any one of the preceding claims, wherein the respective hold-down means (7) is displaceable on the holding device (1) such that its distance from the resting surface (6) can be varied in the direction toward an inner edge (12) of the flange (3).

5. The holding device (1) according to any one of the preceding claims, wherein the respective hold-down means (7) has a stamp (8) with a stamping surface (9) and a force can be applied to the stamp (8) on the upper side of the flange (3) and/or at the casing region of the load (2) contiguous with the flange and the stamping surface (9) can be arranged at the upper side of the flange (3) and/or at the casing region contiguous with the flange (3).

6. The holding device (1) according to any one of the preceding claims, wherein the flange (3) can be enclosed by the respective hold-down means (7) in a form-fitting manner, and the resting surface (6) of the holding device (1) can receive the lower side (4) of the flange (3) in a form-fitting manner.

7. The holding device (1) according to any one of the preceding claims, wherein the respective hold-down means (7) can enclose an upper side (5) of the flange (3) and an outer casing region (10) of the load (2) adjoining the flange (3) in a planar manner, and the resting surface (6) of the holding device can lie flat against the lower side (4) of the flange (3) and an inner casing region of the load (2) contiguous with the flange (3).

8. The holding device (1) according to any one of the preceding claims, wherein the holding device (1) has a measuring device by means of which swinging of the load (2) can be determined, the measuring device is coupled with a controller of the hold-down means (7), and the force that can be applied by the respective hold-down means (7) can thereby be adapted to the dynamic tensile force of the load (2).

9. An attachment arrangement of a holding device (1) for loads (2) with a flange (3) according to any one of the preceding claims with a load (2) with a flange (3).

## Revendications

1. Dispositif de retenue (1) pour une charge (2) avec une bride (3) agencée à au moins une extrémité, dans lequel le dispositif de retenue (1) peut être agencé sur un engin de levage de type grue et présente au moins deux surfaces d'appui (6) pouvant être agencées et bloquées sur un côté inférieur (4) de la bride (3) selon le même angle l'une par rapport à l'autre autour de la bride (3), dans lequel au moins un serre-flan (7) est prévu sur le dispositif de retenue (1), correspondant à chaque surface d'appui (6), et un côté supérieur (5) de la bride (3) et/ou une zone d'enveloppe se raccordant à la bride (3) peuvent être soumis à une force indépendante d'une opération de transport par le serre-flan respectif (7), et **caractérisé en ce que** la force pouvant être exercée par le serre-flan respectif (7) peut être assurée au moyen d'un actionneur et **en ce que** la force pouvant être appliquée par le serre-flan respectif (7) présente au maximum la valeur qui s'applique en tant que force de traction dynamique ou statique agissant dans la direction opposée sur l'au moins une surface d'appui (6) sur le côté inférieur (4) de la bride (3) lorsque la charge (2) est suspendue ou oscille en étant suspendue au dispositif de retenue (1).

2. Dispositif de retenue (1) selon la revendication 1, dans lequel le serre-flan respectif (7) est agencé sur le dispositif de retenue (1) de telle sorte qu'il existe une distance définie entre un appui de la bride (3) sur la surface d'appui (6) du dispositif de retenue (1) et une surface active de la force pouvant être appliquée au-dessus de la bride (3) par le serre-flan respectif (7).

3. Dispositif de retenue (1) selon la revendication 1 ou 2, dans lequel le serre-flan respectif (7) peut être déplacé radialement et/ou les surfaces d'appui (6) du dispositif de retenue (1) peuvent être déplacées.

4. Dispositif de retenue (1) selon l'une quelconque des revendications précédentes, dans lequel le serre-flan respectif (7) peut être déplacé sur le dispositif de retenue (1) de telle sorte que sa distance par rapport à la surface d'appui (6) peut être modifiée en direction d'un bord intérieur (12) de la bride (3).

5. Dispositif de retenue (1) selon l'une quelconque des revendications précédentes, dans lequel le serre-flan respectif (7) présente un poinçon (8) avec une surface de poinçon (9) et le poinçon (8) peut être sollicité par une force sur le côté supérieur de la bride (3) et/ou sur la zone d'enveloppe de la charge (2) se raccordant à la bride et la surface de poinçon (9) peut être agencée sur le côté supérieur de la bride (3) et/ou sur la zone d'enveloppe se raccordant à la bride (3).

6. Dispositif de retenue (1) selon l'une quelconque des revendications précédentes, dans lequel la bride (3) peut être entourée par complémentarité de forme par le serre-flan respectif (7) et la surface d'appui (6) du dispositif de retenue (1) peut recevoir par complémentarité de forme le côté inférieur (4) de la bride (3).

7. Dispositif de retenue (1) selon l'une quelconque des revendications précédentes, dans lequel le serre-flan respectif (7) peut entourer par sa surface un côté supérieur (5) de la bride (3) et une zone d'enveloppe extérieure (10) de la charge (2) se raccordant à la bride (3), et la surface d'appui (6) du dispositif de retenue peut s'appuyer par sa surface sur le côté inférieur (4) de la bride (3) et sur une zone d'enveloppe intérieure de la charge (2) se raccordant à la bride (3).

8. Dispositif de retenue (1) selon l'une quelconque des revendications précédentes, dans lequel le dispositif de retenue (1) présente un dispositif de mesure par lequel une oscillation de la charge (2) peut être déterminée, le dispositif de mesure est couplé à une commande du serre-flan (7) et la force pouvant être exercée par le serre-flan respectif (7) peut ainsi être adaptée à la force de traction dynamique de la charge (2).

9. Agencement de fixation composé d'un dispositif de retenue
(1) pour charges (2) avec une bride (3) selon l'une quelconque des revendications précédentes avec une charge
(2) avec une bride (3).
